# EUROPÄISCHE PATENTSCHRIFT

(11) **EP 2 818 601 B1**
(45) Veröffentlichungstag und Bekanntmachung des Hinweises auf die Patenterteilung: **25.10.2017**
(21) Anmeldenummer: 13173720.7
(22) Anmeldetag: 26.06.2013
(51) Int. Cl.: E03F 5/04

(54) **Einstellbarer Einlauf eines Bodenablaufes**
Adjustable inlet of a floor drain
Bouche d'entrée ajustable en position

(43) Veröffentlichungstag der Anmeldung: 31.12.2014
(73) Patentinhaber: Geberit International AG, 8645 Jona (CH)
(72) Erfinder: Mächler, Daniel, 8645 Jona (CH); Hauri, Peter, Hombrechtikon 8643 (CH); Diethelm, Alois, 8857 Vorderthal (CH)
(74) Vertreter: Frischknecht, Harry Ralph

(56) Entgegenhaltungen:
- EP-A1- 2 336 439
- EP-A1- 2 554 755
- DE-U1- 20 100 182
- DE-U1-202005 017 965
- DE-U1-202010 002 011
- DE-U1-202010 008 840

## Beschreibung

### TECHNISCHES GEBIET

Die vorliegende Erfindung betrifft ein System umfassend eine Einlaufanordnung für einen Bodenablauf einer sanitären Installation und eine Trägereinheit nach dem Oberbegriff von Anspruch 1.

### STAND DER TECHNIK

Aus dem Stand der Technik sind Einlaufgehäuse für Bodenabläufe bekannt. Solche Bodenabläufe dienen der Entwässerung einer sanitären Installation, wie beispielsweise einer Dusche.

Die EP 2 333 171 zeigt einen Bodenablauf mit einem genannten Einlaufgehäuse. Das Einlaufgehäuse nach der EP 2 333 171 ist aus Kunststoff gefertigt. Das Einlaufgehäuse nach der EP 2 333 171 weist einen Innenraum mit einer Einlauföffnung und einer Ablauföffnung auf. Über die Einlassöffnung wird das Wasser dem Innenraum zugeführt, durch welchen das Wasser dann zur Auslassöffnung fliesst. Der Auslassöffnung schliesst sich ein Ablaufstutzen an, welcher typischerweise in der Vertikalen liegt und einem Rohrsystem angeschlossen ist.

Beim Ausgleich von kleineren Toleranzen sind einige Installateure dazu übergegangen, grossen Kraftaufwand zum Ausgleich von Toleranzen auszuüben, wodurch die Bauteile, insbesondere das Einlaufgehäuse, unter mechanischer Spannung eingebaut werden. Dies kann unter Umständen zu späteren Dichtigkeitsproblemen führen.

Die DE 20 2010 008 840 zeigt eine Duschrinnenanordnung zum Einbau in eine Wand, wobei ein Rinnenkörper ausgerichtet werden kann. Der Rinnenkörper umfasst einen Ablaufstutzen, welcher an ein Abwassernetz anschliessbar ist. Die EP 2 554 755 offenbart ein Bodenablaufsystem für eine sanitäre Installation. Weder die DE 20 2010 008 840 noch die EP 2 554 755 befassen sich mit dem Anschluss des Bodenablaufsystems an eine Abwasserleitung, sondern richten sich entweder auf die Einstellbarkeit des Rinnenkörpers oder die dichte Anbindung des Bodenablaufsystems an eine Wand.

### DARSTELLUNG DER ERFINDUNG

Ausgehend von diesem Stand der Technik liegt der Erfindung eine Aufgabe zugrunde, ein System anzugeben, welches die Nachteile des Standes der Technik überwindet. Insbesondere soll ein sicherer Anschluss an bauliche Elemente, wie ein Boden, und ggf. an ein Abwassernetz ermöglicht werden.

Diese Aufgabe löst der Gegenstand vom Anspruch 1. Demgemäss umfasst ein System eine Einlaufanordnung für einen Bodenablauf und eine Trägereinheit. Die Einlaufanordnung umfasst eine fest im Raum installierte Trägereinheit, ein durch die Trägereinheit gelagertes Einlaufgehäuse mit einer Wandung, die einen Innenraum begrenzt, einer Einlassöffnung und einer Auslassöffnung, und ein Ablaufrohr, das sich der Auslassöffnung des Einlaufgehäuses anschliesst und über welches Ablaufrohr das Einlaufgehäuse mit einem Ablaufsystem verbindbar ist. Das Einlaufgehäuse ist relativ zur feststehenden Trägereinheit verschiebbar und ausrichtbar. Mit anderen Worten gesagt kann also das ganze Einlaufgehäuse relativ zur feststehenden Trägereinheit verschoben und ausgerichtet werden. Die Einlaufanordnung steht über die Trägereinheit auf einem Boden auf, wobei die Trägerstruktur mit einer Wand verdeckt ist, wobei eine durch die Kanten der Einlassöffnung aufgespannte Ebene im Wesentlichen parallel zur Vorderseite der Wand ist und wobei die untere Kante der Einlassöffnung bündig oder unterhalb mit einem vor der Wand liegendem Boden ist.

Das Einlaufgehäuse lässt sich zur feststehenden Trägereinheit und somit auch zum Boden und den Wänden des Raums, in welchem die Einlaufanordnung eingebaut werden soll, ausrichten. Das Einlaufgehäuse kann demnach an die Oberfläche eines Bodens und die Oberfläche einer Wand ausgerichtet werden. Durch die Verschiebbarkeit des gesamten Einlaufgehäuses wird nicht die Dichtigkeit desselben beeinträchtigt, weil keine relative Bewegbarkeit zwischen Teilen des Einlaufgehäuses notwendig ist. Weiter kann durch die Ausrichtbarkeit des Einlaufgehäuses eine flexible Anpassung an den Bodenaufbau und den Wandaufbau vorgenommen werden. Zusammenfassend lässt sich das Einlaufgehäuse bezüglich den fest im Raum stehenden Elemente ausrichten, wodurch durch die Ausrichtung für eine optimale Dichtigkeit gesorgt werden kann.

Das Ablaufrohr weist einen flexiblen Abschnitt auf. Der flexible Abschnitt dient der Kompensation der durch die Ausrichtung entstandene Verschiebung. Durch den flexiblen Abschnitt kann also die Verschiebung zwischen dem Einlaufgehäuse und dem feststehenden Rohrende kompensiert werden. Auch ermöglicht der flexible Abschnitt, dass durch die relative Verschiebung zwischen Einlaufgehäuse und Trägereinheit auftretende Längenänderungen kompensierbar sind. Weiter verhindert der flexible Abschnitt, dass das System unter mechanischer Spannung eingebaut wird.

Weiter weist die Trägereinheit einen Einbaurahmen und fest mit dem Einbaurahmen in Verbindung stehende oder fest mit dem Einbaurahmen verbindbare Flanschteile auf, wobei das Einlaufgehäuse über die Flanschteile am Einbaurahmen gelagert ist und relativ zu den Flanschteilen verschiebbar ist. Die Flanschteile können beispielsweise Teil des Einbaurahmens sein oder aber über eine lösbare Verbindung, wie eine Schraubverbindung mit dem Einbaurahmen verbunden werden.

Weiter werden die Flanschteile durch ein Gehäuse bereitgestellt, in welchem das Einlaufgehäuse verschiebbar gelagert ist, wobei das Einlaufgehäuse durch eine Zugangsöffnung im Gehäuse zugänglich ist und insbesondere aus dieser Zugangsöffnung hinausragt. Das Einlaufgehäuse wird also mindestens teilweise durch das besagte Gehäuse umgeben, was den zusätzlichen Vorteil aufweist, dass das Einlaufgehäuse während der Montage und auch im späteren Betrieb durch Ausseneinwirkungen geschützt ist. Vorzugsweise umgibt das Gehäuse das Einlaufgehäuse oberseitig, seitlich und rückseitig.

Die Flanschteile sind vorzugsweise seitlich zum Einlaufgehäuse angeordnet, derart dass das Einlaufgehäuse in seiner Tiefe in der Horizontalen ausrichtbar ist. Vorzugsweise lässt sich das Einlaufgehäuse über eine Tiefe von ca. 30 mm bewegen. Durch diese Einstellbarkeit im besagten Bereich lässt sich das Einlaufgehäuse gut an den Wandaufbau und/oder den Bodenaufbau anpassen.

Vorzugsweise weist der Einbaurahmen zwei in der Vertikalen verlaufende Stützen auf, wobei die Flanschteile in ihrer Höhenlage an den Stützen montierbar sind. Die Stützen stehen dabei mit einem Ende auf einem Boden auf und das Einlaufgehäuse liegt beabstandet zum Boden. Die Stützen sind vorzugsweise teleskopisch ausgebildet und in ihrer Höhe einstellbar. Weiter sind die Stützen mit einer optionalen Quertraverse miteinander in Verbindung. Die Quertraverse ist vorzugsweise gegenüber dem Ende, das auf dem Boden aufsteht, platziert. Die Flanschteile lassen sich vorzugsweise zu den Stützen verschieben, welche ihrerseits in der Länge einstellbar sind. Somit lassen sich die Flanschteile genau auf die erforderliche Höhe ausrichten.

Alternativ können die Flanschteile auch fest an den Stützen angeordnet sein, wobei die Höhe der Flanschteile somit durch eine Verlängerung der Stütze erlaubt wird.

Im eingebauten Zustand verlaufen die Stützen vorzugsweise in der Vertikalen.

Besonders bevorzugt ist das Einlaufgehäuse mittig zwischen den beiden Stützen angeordnet. Die Stützen begrenzen also die Einlaufanordnung zur Seite hin.

Das Einlaufgehäuse steht bevorzugt über mindestens ein Einstellelement, vorzugsweise eine Stellschraube, mit der Trägereinheit in Verbindung. In einer besonders bevorzugten Ausführungsform sind zwei Einstellelemente bzw. Stellschrauben angeordnet. Über die Einstellelemente bzw. die Stellschraube ist das Einlaufgehäuse zur Trägereinheit ausrichtbar ist. Die Einstellelemente arbeiten bevorzugt mit den Flanschteilen zusammen. Somit kann durch eine Betätigung der Einstellelemente die relative Position zwischen Flanschteil und Einlaufgehäuse eingestellt werden.

Die Einstellelemente liegen vorzugsweise in einer gemeinsamen in der Horizontalen verlaufenden Ebene und sind seitlich, also links und rechts des Einlaufgehäuses angeordnet.

Die Stellschraube greift in ein bewegbar an der Trägereinheit gelagertes Gewindeelement ein, wobei das Gewindeelement, vorzugsweise in der Horizontalen, innerhalb vorbestimmten Grenzen verschiebbar ist. Hierdurch wird auch eine winklige Ausrichtung des Einlaufgehäuses ermöglicht. Besonders bevorzugt ist das Gewindeelement in eine Querrichtung zur Bewegungsrichtung des Einlaufgehäuses bei Betätigung der Stellschrauben bewegbar. Das Gewindeelement ist besonders bevorzugt eine Käfigmutter. Durch die Verschiebbarkeit der Gewindeelemente können Fertigungstoleranzen überwunden werden. Auch besteht eine Korrekturmöglichkeit bei nicht geraden Wänden.

Die Stellschraube ist mit einem Schraubenkopf drehbar am Einlaufgehäuse gelagert. Vorzugsweise wird der Schraubenkopf durch das Einlaufgehäuse umgeben, so dass die Bewegung der Stellschraube in Richtung ihrer Mittelachse eingeschränkt ist. Über den Schraubenkopf kann also die Stellschraube am Einlaufgehäuse gelagert werden. Der Schraubenkopf weist vorzugsweise einen Eingriffsbereich auf, über welchen die Stellschraube mit einem Werkzeug verdrehbar ist.

Das Gewindeelement ist vorzugsweise an einer Lasche des Flanschteils gelagert, welche Lasche vorzugsweise in einen Führungsbereich am Einlaufgehäuse eingreift.

Vorzugsweise steht das Ablaufrohr mit einem starren Befestigungsabschnitt mit der Auslassöffnung in Verbindung, wobei sich dem starren Befestigungsabschnitt der besagte flexible Abschnitt anschliesst und wobei sich dem besagten flexiblen Abschnitt ein weiterer Befestigungsabschnitt anschliesst, welcher dem Abwassersystem angeschlossen wird. Durch den flexiblen Abschnitt ist die Orientierung und/oder Lage zwischen den beiden Befestigungsabschnitten einstellbar.

Vorzugsweise ist das Ablaufrohr zwischen seinem Ende, welches mit dem Abwassersystem verbunden wird, und dem flexiblen Abschnitt an der Trägereinheit fest angelenkt. Hierdurch kann das Ablaufrohr gut abgestützt werden und es wirken keine Spannungen auf die Verbindung zwischen Ablaufrohr und Abwassersystem.

Das Ablaufrohr umfasst vorzugsweise einen Siphon, wobei der Siphon bevorzugt Teil eines der besagten Befestigungsabschnitte ist, welcher in Fliessrichtung des Wassers gesehen vor oder nach dem flexiblen Abschnitt ist.

Vorzugsweise schliesst sich der Auslassöffnung ein am Einlaufgehäuse angeformter Anschlussstutzen an, an welchem das Ablaufrohr angeschlossen wird. Alternativ ist das Ablaufrohr am Einlaufgehäuse angeformt, wobei die Auslassöffnung in das Ablaufohr mündet.

Vorzugsweise ist das Einlaufgehäuse aus einem Kunststoff hergestellt und die Trägereinheit, insbesondere das Gehäuse und die Stützen, ist im Wesentlichen aus Metall. Für das Gehäuse kann aber auch Kunststoff gewählt werden.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Vorderansicht einer Einlaufanordnung nach einer Ausführungsform gemäss der vorliegenden Erfindung;
- Fig. 2: eine perspektivische Ansicht der Einlaufanordnung nach Figur 1;
- Fig. 3: eine Seitenansicht der Einlaufanordnung nach Figur 1;
- Fig. 4: eine perspektivische Frontansicht von Teilen der Einlaufanordnung nach Figur 1;
- Fig. 5: eine Detailansicht der Figur 4; und
- Fig. 6: eine perspektivische Rückansicht der Einlaufanordnung nach Figur 1.

### BESCHREIBUNG BEVORZUGTER AUSFÜHRUNGSFORMEN

In den Figuren 1 bis 6 werden verschiedene Ansichten einer Ausführungsform einer erfindungsgemässen Einlaufanordnung 1 für einen Bodenablauf einer sanitären Installation gezeigt. Die sanitäre Installation kann beispielsweise eine Dusche sein. Über die Einlaufanordnung kann aus der sanitären Installation abzuführendes Wasser einem Ablaufsystem zugeführt werden.

Die Figur 1 zeigt die Einlaufanordnung 1 in einer Vorderansicht und die Figur 2 zeigt eine perspektivische Ansicht.

Die Einlaufanordnung 1 umfasst eine Trägereinheit 2, ein durch die Trägereinheit 2 gelagertes Einlaufgehäuse 3 und ein Ablaufrohr 8, welches das Einlaufgehäuse 3 mit einem Ablaufsystem verbindet. Das Ablaufsystem ist ein hausseitig installiertes Ablaufsystem. Die Trägereinheit 2 wird fest in einem Raum, beispielsweise in einem Badezimmer, installiert. Das heisst, dass die Trägereinheit 2 mit den Wänden oder mit dem Boden eines derartigen Raumes verbunden wird oder aber auf dem Boden aufsteht.

Das Einlaufgehäuse 3 weist eine Wandung 4 auf, welche einen Innenraum 5 begrenzt. Der Innenraum 5 ist über eine Einlassöffnung 6 und eine Auslassöffnung 7 in der Wandung zugänglich. Das Wasser fliesst über die Einlassöffnung 6 von der sanitären Installation, beispielsweise einem Boden einer Dusche, in den Innenraum 5 ein und verlässt den Innenraum 5 über die Auslassöffnung 7 und das sich der Auslassöffnung 7 anschliessende Ablaufrohr 8 in Richtung des Ablaufsystems. Die Einlassöffnung 6 weist hier einen rechteckigen Querschnitt auf und wird durch Seitenkanten 26, 27 und 28 begrenzt. Das Wasser strömt über die untere Seitenkante 26 in den Innenraum 5 ein. Das heisst, dass die untere Seitenkante 26 in der eingebauten Position im Wesentlichen bündig mit der Oberfläche eines Bodens sein muss, sodass ein vollständiger Ablauf des Wassers gewährleistet werden kann.

Das Einlaufgehäuse 3 ist relativ zur feststehenden Trägereinheit 2 verschiebbar und ausrichtbar angeordnet. Folglich ist das Einlaufgehäuse 3 relativ zur feststehenden Trägereinheit 2 derart verschiebbar, dass die Einlaufkante 26 entsprechend der baulichen Bedingungen ausgerichtet werden kann. Diese Verstellbarkeit hat den Vorteil, dass das Einlaufgehäuse 3 bezüglich des Bodens 29 und der Wand 40 ausgerichtet werden kann. Es ist also eine nachträgliche Anpassung an die lokalen Gegebenheiten im entsprechenden Badezimmer möglich.

Das Einlaufgehäuse 3 ist ganzes bzw. in seiner Gesamtheit verschiebbar. Vorzugsweise ist das Einlaufgehäuse 3 im Wesentlichen einstückig oder einteilig ausgebildet.

Das Ablaufrohr 8 weist einen flexiblen Abschnitt 18 auf. Mit diesem flexiblen Abschnitt 18 ist das Ablaufrohr 8 zum Ablaufsystem ausrichtbar bzw. Toleranzen sind kompensierbar. Insbesondere sind die Verschiebungen, welche sich aus der Einstellung des Einlaufgehäuses 3 zur Trägereinheit 2 ergeben, einstellbar. Das Ablaufsystem ist ebenfalls, wie der Boden und die Wand, bereits fest an der Installation vorhanden und somit muss das Ablaufrohr 8 zum Ablaufsystem ausgerichtet werden können.

Zusammenfassend kann also gesagt werden, dass die Einlaufanordnung 1 mit dem bewegbaren und ausrichtbaren Einlaufgehäuse 3 und ggf. dem flexiblen Abschnitt 18 des Ablaufrohrs 8 sehr einfach an die lokalen Gegebenheiten, welche durch den Boden und die Wand und das Ablaufsystem vorgegeben sind, anpassbar ist. Hierdurch ist einerseits das Einlaufgehäuse 3 an den Boden und die Wand ausrichtbar und andererseits ist das Ablaufrohr 8 an das Ablaufsystem ausrichtbar. Es wird durch die Ausrichtbarkeit eine Spannung zwischen dem Einlaufgehäuse 3 und dem Ablaufsystem weitgehend vermieden, wodurch keine negative Auswirkung auf die Dichtung entsteht.

In der Figur 3 wird die Einbausituation von der Seite gezeigt. In der Figur 3 ist nicht nur die Einlaufanordnung 1 sondern auch der Boden 29 gezeigt. Der Boden 29 weist eine Oberfläche 30 auf. Mit dieser Oberfläche 30 muss die untere Seitenkante 26 der Einlauföffnung 6 bündig sein bzw. an die Vorderkante 31 des Bodens 29 angrenzen. Dies kann durch die Verschiebbarkeit des Einlaufgehäuses 3 zur Trägereinheit 2 bereitgestellt werden. Auch ist das Einlaufgehäuse bezüglich der Wandoberfläche 46 der Wand 4, welche hier auf der Trägereinheit 2 montiert ist, einstellbar.

Die Trägereinheit 2 hat, wie in den Figuren gezeigt, vorzugsweise die Gestalt eines Einbaurahmens 9. Weiter umfasst die Trägereinheit 2 zusätzlich zum Einbaurahmen 9 Flanschteile 10. Das Einlaufgehäuse 3 steht über die Flanschteile 10 mit dem Einbaurahmen 9 in Verbindung bzw. ist am Einbaurahmen 9 über die Flanschteile 10 gelagert. Diese Flanschteile 10 können Teil des Einbaurahmens 9 sein oder aber mit dem Einbaurahmen in Verbindung sein. In der vorliegenden Ausführungsform sind die Flanschteile 10 über Schrauben 32 mit dem Einbaurahmen 9 in Verbindung. Über die Schrauben 32 kann die Höhe der Flanschteile in der vertikalen Richtung V entsprechend eingestellt werden. Folglich lassen sich also die Flanschteile 10 in der vertikalen Richtung V zum Einbaurahmen 9 verschieben, so dass die Höhe des Einlaufgehäuses 3, welches mit den Flanschteilen 10 in Verbindung steht, in der Vertikalen einstellbar ist.

Hier ist das Einlaufgehäuse 3 relativ zu den Flanschteilen 10 in der Horizontalen H verschiebbar, während die Flanschteile 10 in der Vertikalen V zum Einbaurahmen 9 verschiebbar sind. Die Horizontale H wird in der Figur 3 durch den Pfeil H symbolisiert. In diesem Zusammenhang sei noch erwähnt, dass sich die Ausdrucksweisen "Vertikale" und "Horizontale" auf die eingebaute Situation beziehen.

Die Flanschteile 10 werden vorzugsweise mit einem Gehäuse 11 bereitgestellt, wobei die Flanschteile 10 Seitenwände des Gehäuses 11 sind. Im Gehäuse 11 ist das Einlaufgehäuse 3 verschiebbar gelagert. Das Einlaufgehäuse 3 ist dabei durch eine Zugangsöffnung 22 im Gehäuse 11 zugänglich. Besonders bevorzugt ragt das Einlaufgehäuse 3 aus dem Gehäuse 11 durch die Zugangsöffnung 22 hinaus. Das Gehäuse 11 dient also der Lagerung des Einlaufgehäuses 3. Weiter steht das Gehäuse 11 mit dem Einbaurahmen 9 in Verbindung. Hier steht das Gehäuse 11 mit den Schrauben 32 mit dem Einbaurahmen 9 in Kontakt.

Der Einbaurahmen 9 umfasst in der vorliegenden Ausführungsform zwei in der Vertikalen V verlaufende Stützen 12. Die Stützen 12 sind hier teleskopisch ausgebildet und in ihrer Höhe einstellbar. Hierfür weisen die Stützen 12 ein oberes Stützenteil 33 und ein unteres Stützenteil 34 auf. Die beiden Stützenteile 33, 34 sind relativ zueinander bewegbar. Über eine Schraube 35 kann das untere Stützenteil 34 zum oberen Stützenteil 33 fixiert werden. Das untere Stützenteil 34 umfasst weiterhin einen Fuss 36, welcher eine Öffnung 37 aufweist. Über die Öffnung 37 kann der Fuss 36 des unteren Stützenteils 34 zum Boden verschraubt werden. Die teleskopierbare Ausführung der Stützen 12 hat den Vorteil, dass die Höhe des Einlaufgehäuses bzw. des Gehäuses 11 bzw. der Flanschteile 10 über die teleskopierbaren Stützten grob eingestellt werden kann. Weiter kann dann die Feineinstellung der Höhe über die relative Verschiebbarkeit des Gehäuses 11 bzw. der Flanschteile 10 zu den Stützen 12 erfolgen. Hierfür kann die Schraube 32 entsprechend betätigt werden. Die Flanschteile 10 bzw. das Gehäuse 11 ist also an den Stützen 12 montiert.

Von der Figur 2 kann gut erkannt werden, dass das Einlaufgehäuse 3 mittig zwischen den beiden Stützen 12 angeordnet ist. Links und rechts wird das Einlaufgehäuses 3 von je einem Flanschteil 10 am Einbaurahmen gelagert.

Das Einlaufgehäuse 3 und die Trägereinheit 2, insbesondere das Flanschteil 10 weisen Führungselemente 25 auf. Über diese Führungselemente 25 ist das Einlaufgehäuse 3 relativ zum Flanschteil 10 verschiebbar und geführt. Die Führungselemente 25 können bspw. in der Figur 5 entsprechend erkannt werden. Die Führungselemente 25 des Einlaufgehäuses 3 sind stegartig ausgebildete Führungsarme 38. Diese Führungsarme 38 ragen in entsprechende Führungsöffnungen 39, welche hier durch den Innenraum des Gehäuses 11 bereitgestellt wurden, ein.

Unter Bezugnahme auf die Figuren 4 und 5 wird nun die Verstellbarkeit des Einlaufgehäuses 3 zu den Flanschteilen 10 bzw. zum Gehäuse 11 erläutert. Das Einlaufgehäuse 3 ist über mindestens ein Einstellelement 14, welches hier die Gestalt einer Stellschraube aufweist, mit der Trägereinheit 2 in Verbindung. Über eine Drehung an der Stellschraube 14 lässt sich da Einlaufgehäuse 3 relativ zur Trägereinheit 2 verstellen. Durch eine Drehung an der Stellschraube 14 verschiebt sich das Einlaufgehäuse entlang der Richtung B, also in Richtung der Mittelachse der Stellschraube 14.

Der Schraubenkopf der Stellschraube 14 ist dabei von vorne her, also von Seiten der Einlauföffnung 6 oder der Zugangsöffnung 22 zugänglich. Hierdurch wird dem Installateur eine sehr einfache Einstellmöglichkeit geboten.

Die Stellschraube 14 greift in ein bewegbar an der Trägereinheit 2 gelagertes Gewindeelement 15 ein. Das Gewindeelement 15 ist hier in einer Lasche 16 gelagert. Die Lasche 16 ist dabei Teil des Gehäuses 11 bzw. des Flanschteils 10. Das Gewindeelement 14 ist in der Horizontalen H innerhalb von vorbestimmten Grenzen verschiebbar. Die Verschiebbarkeit ist vorzugsweise entlang einer Querrichtung X zur Bewegungsrichtung B des Einlaufgehäuses 3 gewählt. Hierdurch lässt sich das Einlaufgehäuse 3 auch schräg bezüglich des Flanschteils 10 bzw. des Einbaurahmens 9 ausrichten. Das Einlaufgehäuse 3 kann also winklig oder eben schräg im Gehäuse 11 liegen.

Die Stellschraube 14 selbst ist im Bereich des Schraubenkopfes am Einlaufgehäuse 3 drehbar, aber nicht axialverschieblich gelagert. Der Schraubenkopf 14 dient als Übertragungsmittel der Einstellbewegung auf das Einlaufgehäuse 3. In der Figur 6 wird die Lagerung gut gezeigt. Der Schraubenkopf 14 weist einen umlaufeden Schlitz 41 auf, über welchen der Schraubenkopf 14 an einem Steg 42 gelagert ist.

Die Lasche 16, an welcher das Gewindeelement gelagert ist, greift in einen Führungsbereich 17 des Einlaufgehäuses 3 ein. Die Lasche 16 übernimmt somit auch die Aufgabe der Führung des Einlaufgehäuses 3. Hier ragt die Lasche 16 in den Zwischenraum zwischen den zwei beabstandet zueinander angeordneten Führungsarmen 38 ein.

Das Ablaufrohr 8 wird in der Figur 6 gut dargestellt. Hier kann gut erkannt werden, dass das Ablaufrohr 8 mit einem starren Befestigungsabschnitt 19 mit der Auslassöffnung 6 des Einlaufgehäuses 3 in Verbindung steht. Dem starren Befestigungsabschnitt 19 schliesst sich der besagte flexible Abschnitt 18 an. Weiter schliesst sich dem besagten flexiblen Abschnitt 18 ein weiterer Befestigungsabschnitt 20 an, welcher dann an das Abwassersystem angeschlossen werden kann. Somit wird also die Orientierung und/oder die Lage zwischen den beiden Befestigungsabschnitten 19, 20 über den flexiblen Abschnitt 18 eingestellt.

Der starre Befestigungsabschnitt 19 kann entweder direkt am Einlaufgehäuse angeformt sein. Alternativ kann der starre Befestigungsabschnitt 19 als Rohr ausgebildet sein, welches an einem sich der Auslassöffnung anschliessenden Anschlussstutzen befestigbar ist.

In der vorliegenden Ausführungsform ist das Ablaufrohr 8 zwischen seinem Ende, welches mit dem Abwassersystem verbunden wird, und dem flexiblen Abschnitt 18 an der Trägereinheit angelenkt. Diese Anlenkung ist besonders vorteilhaft, weil eine Befestigung an die Trägereinheit möglich ist, wodurch das Einwirken von weiteren Kräften auf die Verbindungstelle zwischen Abwassersystem und dem starren Abschnitt 20 verhinderbar ist. Für die Anlenkung steht das Ablaufrohr 8 mit dem starren Befestigungsabschnitt 20 über ein Halteteil 44 mit der Trägereinheit 2 bzw. dem Einbaurahmen 9 in Verbindung. Das Halteteil 44 umgreift hier den Befestigungsabschnitt 20 und ist feststellbar am Einbaurahmen 9 gelagert. Vorzugsweise sind zwei solcher Halteteile 44 angeordnet, so dass das Ablaufrohr 8 sowohl links als auch rechts montierbar ist. Der flexible Abschnitt 18 hilft dabei Verschiebungen zwischen dem Einlaufgehäuse 3 und der Trägereinheit 2, zu welcher die besagten Teile des Rohrs fest angelenkt sind, zu kompensieren.

Der flexible Abschnitt 18 des Ablaufrohrs 8 wird beispielsweise durch ein Kugelgelenk mit aussenliegender Manschette 42 bereitgestellt. Alternativ kann der flexible Abschnitt 18 auch als Manschette bereitgestellt werden. Die Manschette ist beispielsweise aus Gummi. Vor dem flexiblen Abschnitt umfasst das Ablaufrohr 8 hier einen Siphon 45, wobei der Siphon 45 hier Teil des Befestigungsabschnittes 19 ist. In einer alternativen Ausführungsform kann der Siphon 45 auch nach dem flexiblen Befestigungsabschnitt 18 angeordnet sein. Vorzugsweise ist das Einlaufgehäuse 3 aus einem Kunststoff hergestellt.

Die Trägereinheit 2 ist im Wesentlichen aus Metall hergestellt. Das Flanschteil bzw. das Gehäuse 11 ist besonders bevorzugt ein Blechteil. Das Einlaufgehäuse 3 wird vorzugsweise aus Kunststoff hergestellt.

Von der unteren Seitenkante 26 kann sich dem Einlaufgehäuse 1 eine Schürze 43 anschliessen. Die Schürze 43 schützt das Ablaufrohr 8 beim Vergiessen des Bodens 29.

Vorzugsweise ist dem Einlaufgehäuse 3 eine flexible Dichtfolie stoffschlüssig angeformt, wobei das Einlaufgehäuse 3 insbesondere an die Dichtfolie 23 angespritzt ist. Die Dichtfolie umgibt dabei die Einlassöffnung 6 im Wesentlichen vollständig. Im Bereich der unteren Seitenkante 26 kann die Dichtfolie im eingebauten Zustand in die Horizontale geschwenkt werden und mit dem Boden 29 verbunden werden. In der Vertikalen im Bereich der oberen Seitenkante 27 und den beiden Seitenkanten 28 steht die Dichtfolie 23 mit der Wand in Verbindung. Dies wird in der Figur 3 gezeigt.

Weiter kann die Einlassöffnung 6 mit einem von dem Einlaufgehäuse 3 entfernbarem Bauschutz 24 ausgebildet ist. Der Bauschutz 24 wird durch eine Abdeckung gebildet, welche über der Einlassöffnung 6 liegt. Der Bauschutz 24 kann dann nach dem Einbau des Bodens 29 und der Wand 46 von der Einlassöffnung 6 entfernt werden. Der Bauschutz 24 dient im Wesentlichen als Schutz des Einlaufgehäuses beim Vergiessen des Bodens.

**BEZUGSZEICHENLISTE**

| | | | |
|---|---|---|---|
| 1 | Einlaufanordnung | 31 | Vorderkante |
| 2 | Trägereinheit | 32 | Schrauben |
| 3 | Einlaufgehäuse | 33 | oberes Stützenteil |
| 4 | Wandung | 34 | unteres Stützenteil |
| 5 | Innenraum | 35 | Schraube |
| 6 | Einlassöffnung | 36 | Fuss |
| 7 | Auslassöffnung | 37 | Öffnung |
| 8 | Ablaufrohr | 38 | Führungsarme |
| 9 | Einbaurahmen | 39 | Führungsöffnungen |
| 10 | Flanschteile | 40 | Wand |
| 11 | Gehäuse | 41 | Schlitz |
| 12 | Stützen | 42 | Steg |
| 13 | Quertraverse | 42 | Manschette |
| 14 | Stellschraube | 43 | Schürze |
| 15 | Gewindeelement | 44 | Halteteil |
| 16 | Lasche | 45 | Siphon |
| 17 | Führungsbereich | 46 | Oberfläche |
| 18 | flexibler Abschnitt | | |
| 19 | Befestigungsabschnitt | | |
| 20 | Befestigungsabschnitt | | |
| 21 | Anschlussstutzen | | |
| 22 | Zugangsöffnung | | |
| 23 | Dichtfolie | | |
| 24 | Bauschutz | | |
| 25 | Führungselement | | |
| 26 | untere Seitenkante | | |
| 27 | obere Seitenkante | | |
| 28 | Seitenkante | | |
| 29 | Boden | | |
| 30 | Oberfläche | | |

## Patentansprüche

1. System umfassend eine Einlaufanordnung (2) für einen Bodenablauf einer sanitären Installation,
wobei die Einlaufanordnung (2) eine fest im Raum installierte Trägereinheit (2), ein durch die Trägereinheit (2) gelagertes Einlaufgehäuse (3) mit einer Wandung (4), die einen Innenraum (5) begrenzt, einer Einlassöffnung (6) und einer Auslassöffnung (7), und ein Ablaufrohr (8), das sich der Auslassöffnung (7) des Einlaufgehäuses (6) anschliesst, und über welches Ablaufrohr (8) das Einlaufgehäuse (3) mit einem Ablaufsystem verbindbar ist, umfasst,
wobei die Einlaufanordnung (1) über die Trägereinheit auf einem Boden aufsteht und wobei die Trägerstruktur mit einer Wand (40) verdeckt ist, wobei eine durch die Kanten der Einlassöffnung (6) aufgespannte Ebene im Wesentlichen parallel zur Vorderseite der Wand ist und wobei die untere Kante der Einlassöffnung (6) bündig oder unterhalb mit einem vor der Wand liegendem Boden ist,
wobei das Einlaufgehäuse (3) relativ zur feststehenden Trägereinheit (2) verschiebbar und ausrichtbar ist, **dadurch gekennzeichnet,**
**dass** das Ablaufrohr (8) einen flexiblen Abschnitt (18) aufweist, mit welchem die durch die Ausrichtung entstandene Verschiebung ausgleichbar ist,
**dass** die Trägereinheit (2) einen Einbaurahmen (9) und fest mit dem Einbaurahmen (9) in Verbindung stehende oder fest verbindbare Flanschteile (10) aufweist, wobei das Einlaufgehäuse (3) über die Flanschteile (10) am Einbaurahmen (9) gelagert ist und relativ zu den Flanschteilen (9) verschiebbar ist, und
**dass** die Flanschteile (10) durch ein Gehäuse (11) bereitgestellt werden, in welchem das Einlaufgehäuse (3) verschiebbar gelagert ist, wobei das Einlaufgehäuse (3) durch eine Zugangsöffnung (22) im Gehäuse (11) zugänglich ist.

2. System nach Anspruch 1, **dadurch gekennzeichnet, dass** das Einlaufgehäuse (3) aus der Zugangsöffnung (22) hinausragt.

3. System nach einem der Ansprüche 1 oder 2, **dadurch gekennzeichnet, dass** der Einbaurahmen (9) zwei in der Vertikalen verlaufende Stützen (12) aufweist, wobei die Flanschteile (10) in ihrer Höhenlage an den Stützen (12) montierbar sind, wobei die Stützen (12) vorzugsweise teleskopisch ausgebildet sind und in ihrer Höhe einstellbar sind und wobei die Stützen (12) mit einer optionalen Quertraverse (13) miteinander in Verbindung stehen.

4. System nach Anspruch 3, **dadurch gekennzeichnet, dass** das Einlaufgehäuse (3) mittig zwischen diesen beiden Stützen (12) angeordnet ist.

5. System nach einem der vorhergehenden Ansprüche 1 bis 4, **dadurch gekennzeichnet, dass** das Einlaufgehäuse (3) und die Trägereinheit (2), insbesondere das Flanschteil (10), Führungselemente (25) aufweisen, wobei das Führungselement des Einlaufgehäuses (3) mit dem Führungselement (25) des Flanschteils (10) zusammenarbeitet.

6. System nach einem der vorhergehenden Ansprüche, **dadurch gekennzeichnet, dass** das Einlaufgehäuse (3) über mindestens ein Einstellelement, insbesondere eine Stellschraube (14), mit der Trägereinheit (2) in Verbindung steht, wobei über das Einstellelement (14) das Einlaufgehäuse (3) zur Trägereinheit (2) ausrichtbar ist.

7. System nach Anspruch 6, **dadurch gekennzeichnet, dass** die Stellschraube (14) in ein bewegbar an der Trägereinheit (2) gelagertes Gewindeelement (15) eingreift, wobei das Gewindeelement (15), vorzugsweise in der Horizontalen, innerhalb vorbestimmten Grenzen verschiebbar ist und wobei das Gewindeelement (15) in eine Querrichtung (X) zur Bewegungsrichtung (B) des Einlaufgehäuses (3) bei Betätigung der Stellschraube (14) bewegbar ist.

8. System nach Anspruch 7, **dadurch gekennzeichnet, dass** das Gewindeelement (15) an einer Lasche (16) eines der Flanschteile (10) gelagert ist, welche Lasche (16) in einen Führungsbereich (17) am Einlaufgehäuse (3) eingreift.

9. System nach einem der vorhergehenden Ansprüche, **dadurch gekennzeichnet, dass** Ablaufrohr (8) mit einem starren Befestigungsabschnitt (19) mit der Auslassöffnung (6) in Verbindung steht, dass sich dem starren Befestigungsabschnitt (19) der besagte flexible Abschnitt (18) anschliesst und dass sich dem besagten flexiblen Abschnitt (18) ein weiterer Befestigungsabschnitt (20) anschliesst, welcher an dem Abwassersystem angeschlossen wird, wobei die Orientierung und/oder Lage zwischen den beiden Befestigungsabschnitt (19, 20) über den flexiblen Abschnitt (18) einstellbar ist.

10. System nach einem der vorhergehenden Ansprüche, **dadurch gekennzeichnet, dass** das Ablaufrohr (8) zwischen seinem Ende, welches mit dem Abwassersystem verbunden wird, und dem flexiblen Abschnitt (18) an der Trägereinheit fest angelenkt ist.

11. System nach einem der vorhergehenden Ansprüche, **dadurch gekennzeichnet, dass** der flexible Abschnitt (18) des Ablaufrohrs (8) durch ein Kugelgelenk mit aussenliegender Manschette bereitgestellt wird oder dass der flexible Abschnitt (18) das Ablaufrohrs als Manschette bereitgestellt wird.

12. System nach einem der vorhergehenden Ansprüche, **dadurch gekennzeichnet, dass** das Ablaufrohr (8) einen Siphon (45) umfasst, wobei der Siphon (45) vorzugsweise Teil eines der besagten Befestigungsabschnitten (19, 20) ist, welcher in Fliessrichtung des Wassers gesehen vor oder nach dem flexiblen Abschnitt (18) ist.

13. System nach einem der vorhergehenden Ansprüche, **dadurch gekennzeichnet, dass** sich der Auslassöffnung (7) ein am Einlaufgehäuse (3) angeformter Anschlussstutzen (21) anschliesst, an welchem das Ablaufrohr (8) befestigt wird, oder dass das Ablaufrohr (8) am Einlaufgehäuse (3) angeformt ist, wobei die Auslassöffnung (7) in das Ablaufohr (8) mündet.

14. System nach einem der vorhergehenden Ansprüche, **dadurch gekennzeichnet, dass** das Einlaufgehäuse (3) aus einem Kunststoff hergestellt wird und die Trägereinheit (2) aus Metall ist.

15. System nach einem der vorhergehenden Ansprüche, **dadurch gekennzeichnet, dass** dem Einlaufgehäuse (3) eine flexible Dichtfolie stoffschlüssig angeformt ist, wobei das Einlaufgehäuse (3) insbesondere an die Dichtfolie (23) angespritzt ist, und/oder dass die Einlassöffnung (6) mit einem von dem Einlaufgehäuse (3) entfernbarem Bauschutz (24) ausgebildet ist.

## Claims

1. System comprising an inlet arrangement (2) for a floor drain of a sanitary installation,
wherein the inlet arrangement (2) comprises a supporting unit (2) installed in fixed manner in the room, an inlet housing (3) supported by the supporting unit (2) and having a wall (4) which defines an inner chamber (5), an inlet opening (6) and an outlet opening (7), and a drain pipe (8) which is attached to the outlet opening (7) of the inlet housing (6), and through which drain pipe (8) the inlet housing (3) can be connected to a drainage system,
wherein the inlet arrangement (1) stands on a floor via the supporting unit and wherein the supporting structure is covered by a wall (40), wherein a plane spanned by the edges of the inlet opening (6) is substantially parallel to the front of the wall and
wherein the lower edge of the inlet opening (6) is flush with or underneath a floor lying in front of the wall,
wherein the inlet housing (3) can be displaced and aligned relative to the fixed supporting unit (2), **characterised in that**
the drain pipe (8) has a flexible section (18) through which the displacement arising from the alignment can be compensated,
that the supporting unit (2) has an installation frame (9) and flange parts (10) which are or can be fixedly connected to the installation frame (9), wherein the inlet housing (3) is mounted on the installation frame (9) via the flange parts (10) and can be displaced relative to the flange parts (9), and
that the flange parts (10) are provided by a housing (11) in which the inlet housing (3) is displaceably mounted wherein the inlet housing (3) is accessible through an access opening (22) in the housing (11).

2. System according to claim 1, **characterised in that** the inlet housing (3) projects out from the access opening (22).

3. System according to one of claims 1 or 2, **characterised in that** the installation frame (9) has two vertically aligned supports (12), wherein the flange parts (10) can be mounted in their vertical position on the supports (12), wherein the supports (12) preferably have a telescopic structure and are adjustable in height and wherein the supports (12) are connected to one another by an optional cross bar (13).

4. System according to claim 3, **characterised in that** the inlet housing (3) is arranged centrally between these two supports (12).

5. System according to one of the preceding claims 1 to 4, **characterised in that** the inlet housing (3) and the supporting unit (2), more particularly the flange part (10), have guide elements (25) wherein the guide element of the inlet housing (3) interacts with the guide element (25) of the flange part (10).

6. System according to one of the preceding claims, **characterised in that** the inlet housing (3) is connected to the supporting unit (2) via at least one adjusting element, more particularly a set screw (14), wherein the inlet housing (3) can be aligned relative to the supporting unit (2) via the adjusting element (14).

7. System according to claim 6, **characterised in that** the set screw (14) engages in a threaded element (15) which is mounted in movable manner on the supporting unit (2), wherein the threaded element (15) can be displaced preferably in the horizontal direction within predetermined limits and wherein the threaded element (15) can be moved in a transverse direction (X) to the direction of movement (B) of the inlet housing (3) by actuating the set screw (14).

8. System according to claim 7, **characterised in that** the threaded element (15) is mounted on a tab (16) of one of the flange parts (10), which tab (16) engages in a guide region (17) on the inlet housing (3).

9. System according to one of the preceding claims, **characterised in that** the drain pipe (8) is connected by a rigid fastening section (19) to the outlet opening (6), that the rigid fastening section (19) is adjoined by the said flexible section (18) and that the said flexible section (18) is adjoined by a further fastening section (20) which is attached to the waste water system, wherein the orientation and/or position between the two fastening sections (19, 20) can be adjusted via the flexible section (18).

10. System according to one of the preceding claims, **characterised in that** the drain pipe (8) is fixedly connected to the supporting unit between its end, which is connected to the waste water system, and the flexible section (18).

11. System according to one of the preceding claims, **characterised in that** the flexible section (18) of the drain pipe (8) is provided by a ball joint with an external sleeve or that the flexible section (18) of the drain pipe is provided as a sleeve.

12. System according to one of the preceding claims, **characterised in that** the drain pipe (8) comprises a siphon (45), wherein the siphon (45) is preferably part of one of the said fastening sections (19, 20) which seen in the flow direction of the water is upstream or downstream of the flexible section (18).

13. System according to one of the preceding claims, **characterised in that** the outlet opening (7) is adjoined by a connecting pipe (21) which is moulded on the inlet housing (3) and on which the drain pipe (8) is fastened, or that the drain pipe (8) is moulded on the inlet housing (3) wherein the outlet opening (7) opens into the drain pipe (8).

14. System according to one of the preceding claims, **characterised in that** the inlet housing (3) is made from plastic and the supporting unit (2) is made from metal.

15. System according to one of the preceding claims, **characterised in that** a flexible sealing foil is materially bonded to the inlet housing (3), wherein the inlet housing (3) is more particularly injection moulded on the sealing foil (23), and/or that the inlet opening (6) is formed with a protective cover (24) which can be removed from the inlet housing (3).

## Revendications

1. Système comprenant un dispositif d'entrée (2) pour un avaloir de sol d'une installation sanitaire,
dans lequel le dispositif d'entrée (2) comprend une unité de support (2) installée fixement dans l'espace, une bouche d'entrée (3) supportée par l'unité de support (2) avec une paroi (4), qui limite un espace intérieur (5), une ouverture d'entrée ((6) et une ouverture de sortie (7), et un tuyau d'évacuation (8), qui se raccorde à l'ouverture de sortie (7) de la bouche d'entrée (6) et tuyau d'évacuation (8) par lequel la bouche d'entrée (3) peut être connectée au système d'évacuation,
dans lequel le dispositif d'entrée (1) est dressé sur un sol par l'unité de support et dans lequel la structure de support est masquée par un mur (40), dans lequel un plan défini par les arêtes de l'ouverture d'entrée (6) est essentiellement parallèle au côté avant du mur et dans lequel l'arête inférieure de l'ouverture d'entrée (6) est située au niveau ou en dessous d'un sol situé devant le mur,
dans lequel la bouche d'entrée (3) est déplaçable et orientable par rapport à l'unité de support immobile (2),
**caractérisé en ce que**
le tuyau d'évacuation (8) présente une partie flexible (18), avec laquelle le déplacement provoqué par l'orientation peut être compensé,
l'unité de support (2) présente un cadre de montage (9) et des parties d'aile (10) assemblées ou pouvant être assemblées de façon fixe au cadre de montage (9), dans lequel la bouche d'entrée (3) est supportée par les parties d'aile (10) sur le cadre de montage (9) et est déplaçable par rapport aux parties d'aile (9), et
les parties d'aile (10) sont fournies par un boîtier (11), dans lequel la bouche d'entrée (3) est montée de façon déplaçable, dans lequel la bouche d'entrée (3) est accessible par une ouverture d'accès (22) dans le boîtier (11).

2. Système selon la revendication 1, **caractérisé en ce que** la bouche d'entrée (3) sort de l'ouverture d'accès (22).

3. Système selon une des revendications 1 ou 2, **caractérisé en ce que** le cadre de montage (9) présente deux montants orientés verticalement (12), dans lequel les parties d'aile (10) peuvent être montées dans leur position en hauteur sur les montants (12), dans lequel les montants (12) sont de préférence télescopiques et sont réglables en hauteur et dans lequel les montants (12) sont reliés l'un à l'autre par une traverse optionnelle (13).

4. Système selon la revendication 3, **caractérisé en ce que** la bouche d'entrée (3) est disposée au milieu entre ces deux montants (12).

5. Système selon l'une quelconque des revendications précédentes 1 à 4, **caractérisé en ce que** la bouche d'entrée (3) et l'unité de support (2), en particulier la partie d'aile (10), présentent des éléments de guidage (25), dans lequel l'élément de guidage de la bouche d'entrée (3) coopère avec l'élément de guidage (25) de la partie d'aile (10).

6. Système selon l'une quelconque des revendications précédentes, **caractérisé en ce que** la bouche d'entrée (3) est en liaison avec l'unité de support (2) par au moins un élément de réglage, en particulier une vis de réglage (14), dans lequel la bouche d'entrée (3) peut être alignée avec l'unité de support (2) au moyen de l'élément de réglage (14).

7. Système selon la revendication 6, **caractérisé en ce que** la vis de réglage (14) s'engage dans un élément fileté (15) monté de façon mobile dans l'unité de support (2), dans lequel l'élément fileté (15) est déplaçable, de préférence à l'horizontale, à l'intérieur de limites prédéterminées, et dans lequel l'élément fileté (15) est mobile dans une direction transversale (X) par rapport à la direction de mouvement (B) de la bouche d'entrée (3) lors de l'actionnement de la vis de réglage (14).

8. Système selon la revendication 7, **caractérisé en ce que** l'élément fileté (15) est monté sur une patte (16) d'une des parties d'aile (10), patte (16) qui s'engage dans une région de guidage (17) sur la bouche d'entrée (3).

9. Système selon l'une quelconque des revendications précédentes, **caractérisé en ce que** le tuyau d'évacuation (8) est en communication avec l'ouverture de sortie (6) au moyen d'une partie de fixation rigide (19), **en ce que** ladite partie flexible (18) se raccorde à la partie de fixation rigide (19) et **en ce qu'**une autre partie de fixation (20), qui est raccordée au système d'eaux usées, se raccorde à ladite partie flexible (18), dans lequel l'orientation et/ou la position entre les deux parties de fixation (19, 20) est réglable au moyen de la partie flexible (18).

10. Système selon l'une quelconque des revendications précédentes, **caractérisé en ce que** le tuyau d'évacuation (8) est articulé fixement sur l'unité de support entre son extrémité, qui est reliée au système d'eaux usées, et la partie flexible (18).

11. Système selon l'une quelconque des revendications précédentes, **caractérisé en ce que** la partie flexible (18) du tuyau d'évacuation (8) est formée par une articulation sphérique avec une manchette extérieure ou en ce que la partie flexible (18) du tuyau d'évacuation est fournie sous forme de manchette.

12. Système selon l'une quelconque des revendications précédentes, **caractérisé en ce que** le tuyau d'évacuation (8) comprend un siphon (45), dans lequel le siphon (45) fait de préférence partie d'une desdites parties de fixation (19, 20), qui est placée avant ou après la partie flexible (18), en considérant la direction d'écoulement de l'eau.

13. Système selon l'une quelconque des revendications précédentes, **caractérisé en ce qu'**à l'ouverture de sortie (7) se raccorde un embout de raccordement (21) formé sur la bouche d'entrée (3), sur lequel le tuyau d'évacuation (8) est fixé, ou **en ce que** le tuyau d'évacuation (8) est formé sur la bouche d'entrée (3), dans lequel l'ouverture de sortie (7) débouche dans le tuyau d'évacuation (8).

14. Système selon l'une quelconque des revendications précédentes, **caractérisé en ce que** la bouche d'entrée (3) est fabriquée en une matière plastique et l'unité de support (2) est en métal.

15. Système selon l'une quelconque des revendications précédentes, **caractérisé en ce qu'**un film d'étanchéité flexible est formé en continuité de matière sur la bouche d'entrée (3), dans lequel la bouche d'entrée (3) est en particulier injectée sur le film d'étanchéité (23), et/ou **en ce que** l'ouverture d'entrée (6) est formée avec une protection (24) amovible de la bouche d'entrée (3).
